# EUROPÄISCHE PATENTSCHRIFT

(11) **EP 0 030 712 B1**
(45) Veröffentlichungstag und Bekanntmachung des Hinweises auf die Patenterteilung: **20.03.1985**
(21) Anmeldenummer: 80107789.2
(22) Anmeldetag: 11.12.1980
(51) Int. Cl.: B43L 9/16

(54) **Zirkel**
Compass
Compas

(30) Priorität: 12.12.1979 DE 7934882 U
(43) Veröffentlichungstag der Anmeldung: 24.06.1981
(73) Patentinhaber: Helmut Schnörrer Zeichengeräte GmbH, D-8500 Nürnberg 50 (DE)
(72) Erfinder: Schnörrer, Helmut, D-8500 Nürnberg 50 (DE)
(74) Vertreter: Matschkur, Götz, Lindner Patent- und Rechtsanwälte

## Beschreibung

Die Erfindung bezieht sich auf einen Zirkel mit zwei in einem Kopfstück schwenkbar gelagerten, mit Kunststoffverkleidungen versehenen Zirkelschenkeln.

Üblicherweise bestehen die Zirkelschenkel und das Kopfstück aus Metall, wobei die in den meisten Fällen vorgesehene silbrige Aussenumhüllung im Wege des Galvanisierens aufgebracht ist. Dies hat zum einen zur Folge, dass bei häufigem Gebrauch die meist nur sehr dünne Überzugsschicht abgegriffen wird und damit die Zirkel unansehnlich werden. Darüber hinaus besteht die Gefahr, bei feuchten oder fettigen Fingern an den sehr glatten Aussenflächen der Zirkel abzurutschen.

Zur Vermeidung dieser Schwierigkeiten ist es in der deutschen Gebrauchsmusterschrift 7 505 684 bereits vorgeschlagen worden, die Zirkelschenkel mit einem Kunststoffüberzug zu versehen, der dadurch gebildet wird, dass Kunststoffpulver elektrostatisch auf die Schenkel aufgebracht und anschliessend aufgeschmolzen wird. Ein derartiger Kunststoffüberzug erfordert jedoch einen komplizierten und damit auch teueren Fertigungsprozess, wobei noch hinzu kommt, dass ein derartiger Kunststoffüberzug - unabhängig davon, ob er durch Tauchen oder elektrostatisches Aufbringen eines Pulvers mit nachträglichem Aufschmelzen hergestellt wird - den gesamten Zirkelschenkel überdecken muss. Es ist also auf diese Weise nicht möglich den aus technischen Gründen zur Verhinderung des Abgreifens der galvanischen Überzugsschicht des Zirkelschenkels vorgesehenen Kunststoffüberzug auch noch zu einer zusätzlichen geschmackvollen optischen Gliederung des Schenkels mit einzusetzen.

Der Erfindung liegt daher die Aufgabe zugrunde, einen Zirkel der eingangs genannten Art so auszugestalten, dass die Aufbringung des Kunststoffüberzugs vereinfacht ist und dass darüber hinaus eine einfache Möglichkeit gegeben ist, sowohl die Art des Kunststoffs, als auch das Ausmass der Überdeckung des Schenkels mit dem Kunststoffüberzug zu variieren und damit auch das ästhetische Erscheinungsbild des Zirkels zu beeinflussen.

Zur Lösung dieser Aufgabe ist erfindungsgemäss vorgesehen, dass die Kunststoffverkleidungen im wesentlichen U-förmige, die Innenflächen der Zirkelschenkel freilassende, Kunststoffschalen sind.

Während mit besonderem Vorteil die Befestigung der Kunststoffverkleidungen am lagerseitigen Ende der Zirkelschenkel dadurch erfolgen kann, dass die Kunststoffverkleidungen sich im wesentlichen bis zum Ende der Zirkelschenkel im Kopfstück erstrecken und durch die SchwenkLagerachsen mitgehaltert sind, kann die zusätzliche Halterung am zirkelspitzenseitigen Ende dadurch erfolgen, dass an den Kunststoffverkleidungen Halterungszapfen angeformt sind, die in Ausnehmungen der Zirkelschenkel eingreifen. Dabei kann an der Basis der U-förmigen Kunststoffschalen ein derartiger Zapfen vorgesehen sein, der in eine Äusnehmung des Zirkelschenkels eingesprengt wird. Stattdessen wäre es aber auch möglich, an den beiden Schenkeln der U-förmigen Kunststoff-Verkleidungsschalen nach innen gerichtete Zapfen vorzusehen, die - was durch die elastische Auffederung der Kunststoffschenkel möglich ist- in Ausnehmungen der Seitenflächen des Zirkelschenkels einfedern können.

Zur Erhöhung der Griffsicherheit kann in Weiterbildung der Erfindung vorgesehen sein, dass die Griffflächen der Verkleidungsschenkel zur Innenseite der Zirkelschenkel hin gegeneinander geneigt sind, was am einfachsten dadurch bewerkstelligt werden kann, dass die Wandstärke der Verkleidungsschenkel zum freien Ende hin abnimmt. Darüber hinaus können die Verkleidungsschenkel mit Griffmulden und/oder rutschsichernden Längsriefen o.dgl. versehen sein.

Schliesslich liegt es auch noch im Rahmen der Erfindung, die Länge der Verkleidungsschenkel der U-förmigen Kunststoffschalen kürzer auszubilden als die entsprechende Breite der Zirkelschenkel, so dass ein schmaler innerer Streifen der Seitenflächen der Zirkelschenkel nicht verkleidet wird. Dadurch ergibt sich zusätzlich eine ästhetisch besonders geschmackvolle Kontrastwirkung zwischen dem meist silberglänzenden Schenkel und der beispielsweise matt-schwarzen Kunststoffverkleidung, die noch dadurch erhöht wird, dass das Kopfstück ebenfalls als Press- oder Spritzgiessteil aus Kunststoff ausgebildet ist.

Der Einfachheit halber erstrecht sich die erfindungsgemässe Kunststoffverkleidung nicht bis zur Zirkelspitze, sondern nur bis zum Bereich der Feststellräder oder etwaiger Zwischengelenke, was aber neben der hierdurch hervorgerufenen optisch gefälligen Kontrastwirkung auch insoweit die technische Funktion nicht beeinträchtigt, da das Auseinanderziehen der Zirkelschenkel sowieso mehr in der Mitte der Zirkelschenkel erfolgt, wo diese noch mit der Verkleidung versehen sind.

Weitere Vorteile, Merkmale und Einzelheiten der Erfindung ergeben sich aus der nachfolgenden Beschreibung eines Ausführungsbeispiels sowie an Hand der Zeichnung. Dabei zeigen:
Fig. 1 eine perspektivische Ansicht eines erfindungsgemäss mit Kunststoff-Verkleidungsschalen versehenen Zirkels,
Fig. 2 eine perspektivische Ansicht einer Verkleidungsschale schräg von innen und
Fig. 3 einen Schnitt etwa längs der Linie 111-111 in Fig. 2.

Auf die beiden Schenkel 1 und 2 des in Fig. 1 dargestellten Zirkels, die mittels als Schwenklagerachsen dienenden Schrauben 3 in einem aus Kunststoff bestehenden Kopfstück 4 schwenkbar angelenkt sind, sind U-förmige Kunststoff-Verkleidungsschalen 5 und 6 aufgebracht, die, abgesehen von einem schmalen inneren Randstreifen 7 der zur Spreizebene parallelen Seitenflächen 8 nur die Innenflächen 9 der Zirkelschenkel 1 und 2 freilassen.

Die Verkleidungsschenkel 10 sind am schwenklagerseitigen hinteren Ende mit Verlängerungen 11 versehen, welche von den Schrauben 3 durchsetzt werden, so dass die Kunststoff-Verkleidungsschalen 5 und 6 am hinteren Ende durch diese Schrauben 3 mit gehaltert werden. Zur Halterung im Bereich des zirkelspitzenseitigen Ende der Kunststoff-Verkleidungsschalen 5 und 6 ist bei dem in den Figuren dargestellten Ausführungsbeispiel ein Zapfen 12 am Basisschenkel 13 angeformt, der von aussen in eine Ausnehmung 14 der Zirkelschenkel einsprengbar ist.

Die Wandstärke der Verkleidungsschenkel 10 nimmt (vgl. insb. Fig. 3) vom Basisschenkel 13 aus zum freien Ende hin ab, so dass die Griffflächen 15 der Verkleidungsschenkel 10 nach innen hin gegeneinander geneigt sind, was ein Abrutschen der Hand des Benutzers verhindert. Zu diesem Zweck sind zusätzliche Griffeinmuldungen 16 vorgesehen, in deren Bereich zusätzlich auch noch Längsriefen 17 dafür sorgen, dass auch bei schweissnassen Händen des Benutzers ein Abrutschen ausgeschlossen ist. Darüber hinaus verhindern derartige Längsriefen ein unansehnliches Abgreifen und Fleckigwerden der Griffflächen 15.

Die Kunststoff-Verkleidungsschalen 5 und 6 sind bei dem in Fig. 1 dargestellten Zirkel ungleich lang ausgebildet, was darauf beruht, dass der Zirkelschenkel 1 ein zusätzliches Knickgelenk aufweist und die Kunststoff-Verkleidungsschale 5 nicht über dieses Knickgelenk allzu weit überstehen soll.

Die Erfindung ist nicht auf das dargestellte Ausführungsbeispiel beschränkt. Neben der Möglichkeit, die Zirkelschenkel auch vollständig durch eine hülsenförmige Ausbildung der Kunststoffverkleidungen zu umhüllen, oder aber nur die Seitenflächen 8 abzudecken, bestünde auch die Möglichkeit, anstelle des einen Halterungszapfens 12 am Basisschenkel 13 aufeinander zuweisende Halterungszapfen an den Innenseiten der Verkleidungsschenkel 10 vorzusehen, die unter Auffederung der Verkleidungsschenkel in entsprechende Ausnehmungen der Seitenflächen 8 eingreifen können.

## Patentansprüche

1. Zirkel mit zwei in einem Kopfstück schwenkbar gelagerten, mit Kunststoffverkleidungen versehenen Zirkelschenkeln, dadurch gekennzeichnet, dass die Kunststoffverkleidungen im wesentlichen U-förmige, die Innenflächen (9) der Zirkelschenkel (1, 2) freilassende, Kunststoffschalen (5, 6) sind.

2. Zirkel nach Anspruch 1, dadurch gekennzeichnet, dass die Kunststoffverkleidungen sich im wesentlichen bis zum Ende der Zirkelschenkel (1, 2) im Kopfstück (4) erstrecken und durch die Schwenklagerachsen (3) mit gehaltert sind.

3. Zirkel nach Anspruch 1 oder 2, dadurch gekennzeichnet, dass die Kunststoffverkleidungen im Bereich ihrer zirkelspitzenseitigen Enden mit in Ausnehmungen (14) der Zirkelschenkel (1, 2) eingreifenden Halterungszapfen (12) versehen sind.

4. Zirkel nach einem der Ansprüche 1 bis 3, dadurch gekennzeichnet, dass die Griffflächen (15) der Verkleidungsschenkel (10) zur Innenseite hin gegeneinander geneigt sind.

5. Zirkel nach Anspruch 4, dadurch gekennzeichnet, dass die Wandstärke der Verkleidungsschenkel (10) zum freien Ende hin abnimmt.

6. Zirkel nach einem der Ansprüche 1 bis 5, dadurch gekennzeichnet, dass die Verkleidungsschenkel (10) mit Griffmulden (16) versehen sind.

7. Zirkel nach einem der Ansprüche 1 bis 6, dadurch gekennzeichnet, dass die Verkleidungsschenkel (10) mit rutschsichernden Längsriefel (17) o.dgl. versehen sind.

## Claims

1. A pair of compasses or dividers having two compass or divider legs which are pivotally mounted in a head member and provided with plastics jackets, characterised in that the plastics jackets are substantially U-shaped plastics shells (5, 6) which leave the inside faces (9) of the compass or divider legs (1, 2) free.

2. A pair of compasses or dividers as claimed in Claim 1, characterised in that the plastics jackets extend substantially as far as the end of the compass or divider legs (1, 2) in the head member (4) and are also held by the pins (3) of the pivot bearings.

3. A pair of compasses or dividers as claimed in Claim 1 or 2, characterised in that the plastics jackets are provided, in the region of their ends at the compass or divider point side, with holding pins (12) engaging in recesses (14) in the compass or divider legs (1, 2).

4. A pair of compasses or dividers as claimed in one of the Claims 1 to 3, characterised in that the grippable surfaces (15) of the jacket arms (10) are inclined inwards towards one another.

5. A pair of compasses or dividers as claimed in Claim 4, characterised in that the wall thickness of the jacket arms (10) decreases towards the free end.

6. A pair of compasses or dividers as claimed in one of the claims 1-5, characterised in that the jacket arms (10) are provided with grippable depressions (16).

7. A pair of compasses or dividers as claimed in one of the claims 1-6, characterised in that the jacket arms (10) are provided with non-slip longitudinal milling (17) or the like.

## Revendications

1. Compas comprenant deux branches montées de façon pivotante dans une pièce de tête et munies de revêtements en matière synthétique, caractérisé en ce que les revêtements de matière synthétique sont constitués par des coquilles en matière synthétique (5, 6) sensiblement en forme de U et laissant les surfaces internes (9) des branches (1, 2) du compas dégagées.

2. Compas selon la revendication 1, caractérisé en ce que les revêtements de matière synthétique s'étendent sensiblement jusqu'à l'extrémité des branches (1, 2) dans la pièce de tête (4) et sont retenus par les axes (3) du support de pivotement.

3. Compas selon la revendication 1 ou 2, caractérisé en ce que les revêtements de matière synthétique sont munis, dans la région de leurs extrémité situées du côté des pointes du compas, de tenons de retenue (12) pénétrant dans des évidements (14) des branches (1, 2) du compas.

4. Compas selon l'une des revendications 1 à 3, caractérise en ce que les surfaces de prise (15) des branches du revêtement (10) sont inclinées l'une vers l'autre en direction de l'intérieur.

5. Compas selon la revendication 4, caractérisé en ce que l'épaisseur de paroi des branches (10) du revêtement va en diminuant en direction de leur extrémité libre.

6. Compas selon l'une des revendications 1 à 5, caractérisé en ce que les branches (10) du revêtement sont munies d'enfoncements (16) facilitant la prise.

7. Compas selon l'une des revendications 1 à 6, caractérisé en ce que les branches (6) du revêtement sont munies de stries longitudinales (17) ou analogues empêchant tout glissement.
